# FASCICULE DE BREVET EUROPEEN

(11) **EP 0 231 705 B1**
(45) Date de publication et mention de la délivrance du brevet: **11.03.1992**
(21) Numéro de dépôt: 86402905.3
(22) Date de dépôt: 23.12.1986
(51) Int. Cl.: F23N 5/00

(54) **Installation de surveillance du fonctionnement d'une chaudière**
Vorrichtung zur Überwachung der Arbeitsweise eines Heizkessels
Monitoring device for boiler functions

(30) Priorité: 31.12.1985 FR 8519491
(43) Date de publication de la demande: 12.08.1987
(73) Titulaire: SOCIETE D'ETUDE ET DE CONSTRUCTION DE CHAUDIERES AUTOMATIQUES EN ACIER SECCACIER, 75015 Paris (FR)
(72) Inventeur: Brunel, Gérald, F-75015 Paris (FR)
(74) Mandataire: Cabinet HERRBURGER

(56) Documents cités:
- EP-A- 0 156 200
- DE-B- 1 253 205
- FR-A- 2 295 354
- GB-A- 2 080 547
- ADVANCES IN INSTRUMENTATION, vol. 39, 22-25 octobre 1984, partie 1, pages 59-66, ISA, Research Triangle Park, Pittsburgh, US; R.J. ST. ONGE: "Carbon monoxide air to fuel bias control on utility boilers"
- PATENT ABSTRACTS OF JAPAN, vol. 9, no. 38 (M-358)[1761], 19 février 1985; & JP-A-59 180 218
- JOURNAL OF THE INSTITUTE OF FUEL, vol. 34, no. 242, mars 1961, pages 119-122, Londres, GB; E. JOHNSON: "Automatic combustion control on a travelling-grate boiler by oxygen analysis of flue gas"

## Description

La présente invention concerne une installation de surveillance du fonctionnement d'une chaudière, destinée à détecter tous les forts dérèglements de la chaudière dont les causes peuvent être une combustion pas assez oxydante.

Lorsqu'une chaudière fonctionne dans des conditions trop oxydantes, cela pénalise le rendement de la combustion et diminue la puissance que peut fournir la chaudière. Un tel mauvais fonctionnement n'est pas gênant pour la sécurité de la chaudière. Il n'entraîne pratiquement pas de problèmes de pollution car les imbrûlés tels que CO sont en quantités relativement faibles.

Par contre, lorsqu'une chaudière est fortement déréglée et que la combustion n'est pas assez oxydante ou réductrice, les conséquences sont beaucoup plus gênantes et peuvent être plus graves. En effet, des imbrûlés apparaissent dans les fumées, ce qui se traduit par des inconvénients au niveau de la sécurité et de la pollution. Il y a dans ces conditions accumulation d'oxyde de carbone CO, une pollution par l'oxyde de carbone et les autres imbrûlés, ainsi qu'un risque d'encrassement de la chaudière par le dépôt des suies. Les dispositifs de sécurité connus ne vérifient que la présence de la flamme et non la qualité de la combustion.

Il est connu (DE-B-1 253 205) une installation électrique de surveillance d'un brûleur à gaz ou d'une chaudière à brûleur à gaz. L'installation comporte un tube de prélèvement de fumées du foyer et un tube de prélèvement de l'air ambiant, reliés à un analyseur de gaz qui commande l'arrêt de la combustion par la fermeture de la vanne suivant l'état du gaz analysé.

Cette installation de protection est seulement destinée à surveiller l'extinction de la flamme du brûleur pour détecter la présence excessive de gaz comburant dans le foyer ou à l'extérieur et commander la fermeture de la vanne de gaz. Cette installation qui n'a aucune fonction de contrôle de l'état oxydant ou réducteur des fumées de combustion n'a pas de chambre de simulation.

Il est également connu de EP-A-0 221 799, qui constitue l'état de le technique selon l'article 54 (3) CBE, de réguler la combustion d'un brûleur en faisant une combustion échantillon d'un mélange stoechiométrique formé par le prélèvement d'air comburant et de gaz combustible selon des rapports préalablement déterminés, dans la veine d'air et celle de gaz alimentant le brûleur, cette combustion échantillon étant surveillée par une sonde.

Toutefois cette régulation connue est destinée à réguler une combustion quelconque et par ailleurs rien ne permet de vérifier le bon fonctionnement de la sonde. Or une sonde est un moyen de détection particulièrement sensible et de ce fait susceptible de mal fonctionner.

La présente invention se propose de créer une installation de surveillance du fonctionnement d'une chaudière permettant de vérifier que la combustion n'est pas fortement déréglée et de contrôler le bon état de fonctionnement de la sonde effectuant cette surveillance.

A cet effet, la présente invention concerne une installation de surveillance du bon fonctionnement d'une chaudière, selon la preamble de la première revendication et caractérisée par les moyens énoncés dans la partie caractérisante de la première revendication.

Ces moyens généraux sont complétés par d'autres moyens objet des autres revendications.

Ainsi, l'installation selon l'invention contrôle la nature de la combustion d'un brûleur en simulant une combustion dans une chambre de simulation à l'aide du même gaz comburant et du même air comburant, fournis à cette chambre de combustion par l'intermédiaire de conduites fournissant un débit calibré. Le résultat de cette combustion de simulation est détecté par la sonde dont le bon fonctionnement est vérifié en faisant passer sur la sonde les fumées du foyer par l'ouverture intermittente de l'électrovanne du tuyau relié au côté d'aspiration du ventilateur par l'intermédiaire de la chambre de simulation.

En fonctionnement normal, c'est-à-dire entre les contrôles intermittents, le gaz fourni par le tuyau d'alimentation du brûleur est dérivé en partie vers la chambre de simulation par la conduite correspondante. Il en est de même d'une fraction d'air comburant dérivé de la conduite à travers la conduite de prélèvement d'air. La pression du gaz et de l'air dans les conduites est suffisante, combinée à la dépression régnant dans le foyer, pour faire circuler le gaz et l'air comburant, puis les fumées de la combustion de simulation de la chambre vers le foyer.

En injectant par intermittence, de préférence de façon régulière, une petite quantité de gaz, on fait basculer la sonde entre son état bas et son état haut. Le signal intermittent fourni par la sonde peut être intégré par le circuit de contrôle qui, en cas de fonctionnement normal, transmet un signal correspondant et, en cas de fonctionnement anormal, met la chaudière en sécurité, c'est-à-dire l'arrête en interdisant le redémarrage sauf par une intervention manuelle.

Si la sonde ne fournit pas de signaux lors de l'injection de gaz, cela signifie soit que la sonde est hors d'usage, soit que le moteur d'asservissement fournissant le fluide (gaz, air) n'a pas répondu aux signaux de commande.

Par contre, si le circuit de contrôle confirme que la sonde est en état de fonctionnement normal, mais si la sonde fournit un signal traduisant un mauvais fonctionnement de la chaudière, ce signal est interprété comme tel.

Pour le contrôle intermittent, la circulation se fait de manière inverse : la dépression créée dans la conduite d'air par le ventilateur aspire des fumées du foyer à travers la conduite pour les faire passer sur la sonde d'analyse. Il importe peu qu'à ce moment, du gaz et de l'air soient également aspirés vers la conduite à partir des conduites reliées à la chambre puisque la conduite d'aspiration ne comporte pas de sonde.

Ainsi, cette installation de conception particulièrement simple permet de vérifier en permanence que la chaudière fonctionne dans des conditions normales et n'est pas trop déréglée.

La sonde d'analyse est de préférence une sonde à oxygène, au zirconium ; il peut également s'agir d'autres capteurs et sondes ainsi que de combinaisons de sondes et de capteurs pour détecter les imbrûlés gazeux comme, par exemple, des sondes catarométriques permettant de détecter une combustion fortement déréglée émettant des imbrûlés gazeux du fait d'un défaut d'air ou d'un excès d'air, exagéré.

De façon générale, l'installation selon l'invention peut s'utiliser indépendamment ou en association avec un dispositif habituel de surveillance de flamme, sur des chaudières nouvelles, mais également sur des chaudières déjà existantes.

En outre, bien que la description des différents modes de réalisation ait été faite ci-dessus dans le cas de la surveillance d'une atmosphère oxydante utilisant dans certains modes de réalisation, une injection de gaz, l'installation peut également s'utiliser dans des conditions inverses pour contrôler une combustion réductrice. Dans ce cas, l'injection périodique de gaz est remplacée par une injection d'air.

Bien qu'il soit intéressant dans le cas de chaudières travaillant sous pression, (c'est-à-dire dont l'air comburant est fourni par un ventilateur), de monter l'installation de surveillance comme précisé ci-dessus, cette application n'est pas limitative et l'installation, selon l'invention, peut également se monter dans des chaudières travaillant en dépression, c'est-à-dire aspirant l'air comburant.

La présente invention sera décrite de façon plus détaillée à l'aide d'un mode de réalisation représenté schématiquement dans le dessin annexé dans lequel :
- la figure est un schéma d'une installation de surveillance du bon fonctionnement d'une chaudière.

La figure montre l'installation de contrôle de fonctionnement d'une chaudière dont seul le brûleur 1 a été représenté avec sa conduite d'alimentation en gaz 2 munie d'une vanne 3 et sa conduite d'alimentation 4 en air fourni par un ventilateur 5 et un foyer 6.

L'installation comprend une prise de gaz 7 reliée à la tuyauterie de gaz 2, une prise d'air comburant 8 reliée à la conduite d'air comburant 4 et une chambre de simulation 9 dans laquelle on simule une combustion stoechiométrique qui est détectée par une sonde 10 placée dans la conduite de sortie 11 débouchant dans le foyer 6. Cette installation de surveillance de la combustion détecte la combustion par la sonde 10 et règle l'alimentation en gaz par l'intermédiaire de la vanne 3 commandée par le circuit de commande 12 pour que la combustion dans le foyer 6 se fasse suivant les conditions fixées (combustion oxydante ou combustion réductrice).

Selon l'invention, l'installation de surveillance se compose d'une conduite 13 reliée à l'aspiration de la machine soufflante 5 et munie d'une vanne 14 commandée par un circuit de commande 15. La conduite 13 comporte un diaphragme 16 adaptant la perte de charge à la machine soufflante 5. Le dimensionnement des différentes conduites 7, 8, 11, 13 et du diaphragme 16 est tel que lorsque la vanne 14 est ouverte, l'installation fonctionne en aspirant des fumées du foyer 6 par la conduite 11 pour vérifier que l'atmosphère des fumées est bonne. Cette vérification se fait de façon intermittente suivant une périodicité réglée par le système de commande 12 éventuellement intégré au circuit 15 de commande de la vanne 14.

La sonde de régulation peut être utilisée pour détecter périodiquement une mauvaise combustion dans le foyer. Pour cela, on vérifie en permanence pendant le fonctionnement du régulateur que la sonde est en bon état en s'assurant qu'elle bascule régulièrement entre ses deux états. Dans la négative, cela signifie soit que la sonde est hors service, soit que le régulateur ou ses moteurs fonctionnent mal. Dans les deux cas, la chaudière et son brûleur sont mis en sécurité. Périodiquement, si la sonde et le régulateur fonctionnent, la vanne est ouverte pour permettre l'aspiration des fumées du foyer (le régulateur est alors arrêté) et on vérifie que les fumées sont oxydantes. Dans la négative, on met le système en sécurité.

Comme déjà indiqué, de manière générale l'installation contrôle la nature de la combustion d'un brûleur en simulant une combustion dans une chambre de simulation 9 à l'aide du même gaz comburant et du même air comburant, fournis à cette chambre de combustion par l'intermédiaire de conduites fournissant un débit calibré. Le résultat de cette combustion de simulation est détecté par la sonde 10.

La vérification du bon fonctionnement de la sonde 10 associée à la chambre de simulations est réalisée en faisant passer sur la sonde 10 les fumées du foyer 6 par l'ouverture intermittente de l'électrovanne 14 du tuyau 13 relié au côté d'aspiration du ventilateur 5 par l'intermédiaire de la chambre de simulation 9.

En fonctionnement normal, c'est-à-dire entre les contrôles intermittents, le gaz du tuyau d'alimentation 2 du brûleur est dérivé en partie vers la chambre de simulation 9 par la conduite 7 correspondante. Il en est de même d'une fraction d'air comburant dérivé de la conduite 4 à travers la conduite de prélèvement d'air 8. Les pressions de gaz et d'air dans les conduites 7, 8 sont suffisantes, combinées à la dépression régnant dans le foyer 6 pour faire circuler le gaz et l'air comburant puis les fumées de la combustion de simulation de la chambre 9 vers le foyer 6.

Par contre, pour le contrôle intermittent, la circulation se fait de manière inverse : la dépression créée dans la conduite d'air 13 par le ventilateur 5 aspire des fumées du foyer 6 à travers la conduite 11 pour les faire passer sur la sonde d'analyse 10. Il importe peu qu'à ce moment, du gaz et de l'air soient également aspirés vers la conduite 13 à partir des conduites 7 et 8 reliées à la chambre 9 puisque la conduite 13 d'aspiration ne comporte pas de sonde.

De façon générale, l'installation selon l'invention peut s'utiliser indépendamment ou associée à un dispositif habituel de surveillance de flamme.

L'installation peut également s'utiliser pour contrôler une combustion de type réductrice, auquel cas l'injection périodique de gaz est remplacée par une injection d'air.

## Revendications

1. Installation de surveillance du bon fonctionnement d'une chaudière équipée d'un brûleur (1) alimenté en gaz (2) par une conduite équipée d'une vanne (3) commandée, et en air comburant par un ventilateur (5), installation comportant une sonde d'analyse reliée au circuit de commande (12) de la vanne de gaz (3) et dont le fonctionnement peut être vérifié, installation caractérisée en ce qu'elle comprend :
- une chambre de simulation de combustion (9) reliée par une prise de gaz (7) à la conduite d'alimentation en gaz et par une prise d'air (8) à la sortie (4) du ventilateur alimentant le brûleur (1) en air comburant pour simuler une combustion dont les gaz résultants sont analysés par la sonde placée dans une conduite (11) reliant la chambre (9) au foyer (6) de la chaudière;
- une conduite (13) reliant la chambre de simulation (9) au côté d'aspiration de la pompe (5), cette conduite (13) étant munie d'une vanne (14) reliée à un circuit de commande (15), cette vanne normalement fermée étant commandée par intermittence pour libérer la conduite (13) et permettre l'aspiration de fumées du foyer (6) à travers les conduites (11) et (13) pour faire passer les fumées sur la sonde (10) et déclencher celle-ci pour en vérifier le bon fonctionnement.

2. Installation de surveillance selon la revendication 1, caractérisée en ce que la sonde d'analyse (10) est une sonde à oxygène, au zirconium.

3. Installation de surveillance selon la revendication 1, caractérisée en ce que la sonde (10) permet la détection de l'état oxydant ou réducteur des gaz qu'elle analyse.

4. Installation selon la revendication 1, caractérisée en ce qu'elle comporte un moyen de vérification du basculement régulier de la sonde dans un temps donné lorsqu'elle fonctionne en régulation.

## Claims

1. Installation for monitoring the correct operation of a boiler equipped with a burner (1) fed with gas (2) via a pipe equipped with a controlled valve (3), and with combustion air via a fan blower (5), the installation comprising an analysis probe connected to the control circuit (12) of the gas valve (3) and whose operation may be checked, which installation is characterised in that it comprises:
- a combustion simulation chamber (9) connected via a gas connection (7) to the gas feed pipe and via an air connection (8) to the output (4) of the fan blower feeding the burner (1) with combustion air in order to simulate a combustion whose resultant gases are analysed by the probe placed in a pipe (11) connecting the chamber (9) to the furnace (6) of the boiler;
- a pipe (13) connecting the simulation chamber (9) to the suction side of the pump (5), this pipe (13) being provided with a valve (14) connected to a control circuit (15), this normally closed valve being controlled intermittently in order to clear the pipe (13) and to permit the suction of flue gases from the furnace (6) through the pipes (11) and (13) in order to cause the flue gases to pass over the probe (10) and to trigger the latter in order to check the correct operation thereof.

2. Monitoring installation according to Claim 1, characterised in that the analysis probe (10) is a zirconium-based oxygen probe.

3. Monitoring installation according to Claim 1, characterised in that the probe (10) permits the detection of the oxidising or reducing state of the gases which it analyses.

4. Installation according to Claim 1, characterised in that it comprises a means for checking that the probe switches properly within a given time when it is operating as a regulator.

## Patentansprüche

1. Vorrichtung zur Überwachung der einwandfreien Arbeitsweise eines Kessels, der mit einem gasversorgten (2) Brenner (1) ausgerüstet ist, dessen Gaszuleitung über ein geregeltes Ventil (3) erfolgt und zur Verbrennung erforderliche Luft über einen Lüfter (5) zuführbar ist, wobei die Vorrichtung eine Sonde zur Durchführung von Analysen umfaßt, die mit einem Steuerkreis (12) des Gasventils (3) verbunden ist, dessen Arbeitsweise kontrolliert werden kann,
**gekennzeichnet durch**
- eine Kammer (9) für die Simulation von Verbrennungsvorgängen verbunden über eine Gasanschlußsstelle (7) mit der Gaszuleitung und über eine Luftansaugöffnung (8) am Ausgang (4) des Lüfters, der den Brenner (1) mit der notwendigen Luft versorgt, um einen Verbrennungsvorgang zu simulieren, bei dem die entstehenden Gase durch die in einer die Kammer (9) mit dem Brennraum (6) des Kessels verbindenden Leitung (11) angeordnete Sonde analysierbar sind,
- eine Leitung (13), die die Simulationskammer (9) mit der Ansaugseite der Pumpe (5) verbindet, wobei die Leitung (13) mit einem an einen Steuerkreis (15) angeschlossenen Ventil (14) versehen ist, welches normalerweise geschlossen und intermittierend derart geregelt wird, daß die Zuleitung (13) freigebbar ist und das Ansaugen des von dem Brennraum ausgehenden Rauchs über die Zuleitungen (11) und (13) ermöglicht und den Rauch über die Sonde (10) leitet, wobei die Sonde (10) zur Überprüfung der einwandfreien Funktion des Vorgangs eingeschaltet wird.

2. Vorrichtung zur Überwachung nach Anspruch 1,
**dadurch gekennzeichnet,**
daß die Analysensonde (10) eine Sauerstoffsonde aus Zirkonium ist.

3. Vorrichtung zur Überwachung nach Anspruch 1,
**dadurch gekennzeichnet,**
daß die Sonde (10) derart ausgelegt ist, daß der oxidierende oder reduzierende Zustand des zu analysierenden Gases detektierbar ist.

4. Vorrichtung nach Anspruch 1,
**dadurch gekennzeichnet,**
daß die Vorrichtung eine Überprüfungseinrichtung der regelmäßigen Unschaltung der Sonde in einer vorgegebenen Zeit aufweist, wenn diese regulierend arbeitet.
